# FASCICULE DE BREVET EUROPEEN

(11) **EP 0 000 675 B1**
(45) Date de publication et mention de la délivrance du brevet: **10.12.1980**
(21) Numéro de dépôt: 78400056.4
(22) Date de dépôt: 10.07.1978
(51) Int. Cl.: B66D 3/10

(54) **Dispositif de levage en particulier moufle**
Seilrollenaufzug
Cable hoist pulley

(30) Priorité: 27.07.1977 FR 7723696
(43) Date de publication de la demande: 07.02.1979
(73) Titulaire: Singer, Edouard, F-68790 Morschwiller-Le-Bas (FR)
(72) Inventeur: Singer, Edouard, F-68790 Morschwiller-Le-Bas (FR)
(74) Mandataire: Aubertin, François

## Description

L'invention concerne un dispositif de levage, en particulier une moufle.

Pour de nombreux travaux et, en particulier pour les travaux effectués à une certaine hauteur tels que les travaux réalisés sur les lignes électriques aériennes, on utilise des dispositifs de levage comportant en particulier une poulie permettant de haler une charge.

Les dispositifs généralement employés ne répondent qu'à une seule fonction, soit la poulie sert de poulie de renvoi, soit la pouli forme un descenseur. r.

On connaît déjà, depuis fort longtemps, un dispositif de levage, en particulier une moufle constituée d'une chape pourvue à sa partie supérieure d'un organe d'accrochage, d'un axe et d'un réa, mobile sur cet axe et placé entre les deux ailes de la chape.

On connaît également par le brevet américain n° 2,523,440 un dispositif de levage comportant une chape pourvue à sa partie supérieure d'un organe d'accrochage, un axe et une réa mobile sur cet axe et placé entre les ailes de la chape. Cette chape est constituée de deux disques quie, au cours du fonctionnement, sont rendus solidaires. Un des disques de cette chape comporte une échancrure pour le passage de la corde.

Les moufles, remplissant les conditions pour les deux fonctions évoquées précédemnent sont équipées de chicanes de freinage autour desquelles s'enroule partiellement la corde. Ces chicanes de freinage sont situées dans le prolongement vertical de la poulie de renvoi et sur le même plan vertical que l'axe de symétrie du réa de poulie. De ce fait, on obtient un premier désavantage consistant dans l'allongement important du corps de la moufle. Or, il est très souhaitable que la moufle ait une hauteur la plus petite possible. Par ailleurs, ces dispositifs comportent un couvercle pivotant d'accès aux chicanes. Ce couvercle doit être immobilisé en position ouverte. Par contre, il ne doit en aucun cas s'ouvrir ou se fermer sans l'intervention manuelle de l'opérateur. De plus, la corde doit être enfilée à la main dans les chicanes, ce qui présente des difficultés certaines par temps froid, humide et, sous le coup de l'affolement, en cas d'accident.

Pour ces moufles-descenseurs, indiquées ci- dessus, quelques problèmes techniques, d'importance non négligeable, sont restés sans solution. L'un de ces problèmes réside dans le fait que la corde ne peut pas être bloquée. Or, il est indéniable que le blocage est primordial dans certains cas de sauvetage.

Par ailleurs, l'ouverture intempestive du couvercle de protection des chicanes, en cours de manoeuvre, peut provoquer l'éjection de la corde du logement à chicane. De ce fait, on risque un accident grave.

Ces différents inconvénients rendent douteux le fonctionnement correct de tels dispositifs et, en conséquence, leur utilisation est dangereuse.

La présente invention a pour but d'apporter une solution à cette difficulté. L'invention telle qu'elle est caractérisée dans les revendications, propose un dispositif de levage remplissant les conditions d'une double fonction. En effet, ce dispositif sert, d'une part, en utilisation de moufle à poulie de renvoi, à monter le matériel fixé à une extrémité de la corde de levage vers le point d'ancrage de la moufle, tout en opérant les efforts de traction depuis le sol et, d'autre part, à accrocher à un brin de la corde une charge, par exemple un agent blessé ou inanimé et à le descendre en souplesse en n'exerçant qu'un très faible effort de freinage sur l'autre brin.

L'invention du dispositif réside essentiellement dans la conception du système de freinage de la corde.

Les avantages, obtenus grâce à cette invention, consistent essentiellement en ce que le système permet de transformer instantanément la poulie de renvoi en descenseur et ainsi à un seul homme, en haut d'un support, d'assurer le sauvetage instantané d'un accidenté. Ce contrôle de freinage peut intervenir à n'importe quel niveau entre le sol et le point d'ammarrage de la moufle. Il en est de même en ce qui concerne le blocage de la corde qui devient un auto-blocage réalisé par le coincement de la corde.

A cet effet, l'invention concerne un dispositif de levage, en particulier, une moufle constituée d'une chape pourvue à sa partie supérieure d'un organe d'accrochage et formée de deux ailes parallèles dont une présente une échancrure, d'un axe et d'un réa, mobile sur cet axe et placé entre les deux ailes de la chape caractérisé en ce qu'il comporte au moins un réa fixe enfilé sur une extrémité de l'axe faisant saillie par rapport à l'aile de la chape dans laquelle l'échancrure est réalisée et sur lequel l'un des brins de la corde enroulée autour du réa mobile est susceptible d'être enroulé après passage à travers l'échancrure réalisée dans l'aile de la chape interposée entre réa mobile et le (ou les) réa(s) fixe(s).

L'invention est exposée ci-après plus en détail à l'aide de dessins représentant seulement un mode d'exécution.

La figure 1 est une vue en élévation du dispositif de levage conforme à l'invention; la figure 2 est une vue latérale de ce dispositif; la figure 3 est une vue en élévation du dispositif en phase d'utilisation en descenseur; la figure 4 est une vue en élévation du dispositif à corde bloquée; la figure 5 est une vue latérale du dispositif montrant la coopération du réa mobile et due réa fixe.

Le dispositif 1 comporte une chape 2 constituée de deux ailes verticales 3 et 4 reliées entre elles par une paroi transversale 5. Cette paroi transversale 5 est pourvue sur sa face externe 6 d'un organe d'accrochage 7 tel qu'un crochet. Les deux ailes verticales 3 et 4 sont traversées de part en part par un axe de rotation 8. Sur cet axe de rotation 8 peut pivoter librement un réa mobile 9 placé entre les faces internes 10, 11 des deux ailes verticales 3, 4. Ce réa mobile 9 comporte une gorge 12 autour de laquelle s'enroule partiellement une corde de manutention 13.

L'axe de rotation 8 fait saillie par rapport à l'une des ailes 4 et on enfile sur cette extrémité saillante au moins un second réa 14 fixe en rotation. On réalisé dans l'aile 4 une échancrure 15 permettant le passage de la corde de manutention 13.

Le réa fixe 14 comporte un flanc interne en forme de tronc de cône 16 dont la grande base 17 est dirigée vers le pourtour externe 18 et la petite base 19 est solidaire d'un moyeu 20. Ce réa fixe 14 est coiffé par un capot en élastomère 21 de forme circulaire et présentant un rebord 22 dirigé vers l'aile vertical 4 de la chape 2. Ce rebord 22 assure le maintien de la corde 13 sur le réa fixe 14.

Dans le cas d'une utilisation normale, la corde de manutention 13 s'enroule partiellement autour du réa mobile 9. Dans le case d'une utilisation en descenseur, on passe un des brins 23 de la corde 13 à travers l'échancrure 15 et on enroule la corde 13 sur le réa fixe 14. Si l'on veut bloquer la corde 13, il suffit de l'enrouler plusieurs fois autour de réa fixe 14. En raison de la conicité du flanc interne 16, les différentes bandes 24,25 de la corde 13 ont tendance à se rapprocher du moyeu 20 mais, en raison du volume de la corde 13, on obtient un autoblocage par coincement de la corde 13 sur le réa fixe 14. La corde est maintenue sur le réa fixe 14 par le rebord 22 du capot en élastomère 21.

## Revendications

1. Dispositif de levage, en particulier moufle constituée d'une chape (2) pourvue à sa partie supérieure d'un organe d'accrochage (7) et formée de deux ailes paralléles dont une (4) présente une échancrure (15), d'un axe (8) et d'un réa (9), mobile sur cet axe (8) et placé entre les deux ailes (3, 4) de la chape (2) caractérisé en ce qu'il comporte au moins un réa fixe (14) enfilé sur une extrémité de l'axe (8) faisant saillie par rapport à l'aile (4) de la chape (2) dans laquelle l'échancrure (15) est réalisée et sur lequel l'un des brins (23) de la corde (13) enroulée autour du réa mobile (9) est susceptible d'être enroulé après passage à travers l'échancrure (15) réalisée dans l'aile (4) de la chape (2) interposée entre le réa mobile (9) et le (ou les) réa(s) fixe(s) (14).

2. Dispositif selon la revendication 1 caractérisé en ce que le réa fixe (14) comporte un moyeu (20) et un flanc interne en forme de tronc de cône (16) dont la grande base (17) est dirigée vers le pourtour externe (18) et la petite base (19) est solidaire du moyeu (20).

3. Dispositif selon la revendication 1 caractérisé en ce qu'il comporte un capot en élastomére (21) enfilé sur l'axe (8) et venant s'appliquer contre le réa fixe (14).

4. Dispositif selon la revendication 3 caractérisé en ce que le capot (21) de forme circulaire comporte un rebord (22), dirigé vers l'aile (4) de la chape (2) interposée entre le réa mobile (9) et le réa fixe (14), et pourvue de l'échancrure (15), ce rebord (22) assurant le maintien de la corde (13) sur le réa fixe 14).

## Claims

1. A lifting device consisting in particular of a pulley block made up of a frame (2) equipped in its upper part of a hooking piece (7) and formed of two parallel flanges, one of which (4) showing a notch (15), of a shaft (8) and a mobile sheave (9) turning upon the said shaft (8) and placed between the two flanges (3, 4) of the frame (2) characterized by including at least a fixed sheave (14) mounted on one end of the shaft (8) projecting over the flange (4) of the frame (2) in which one the notch (15) is cut out and on which one of the strands (23) of the rope (13) that is wound around the mobile sheave (9) is likely to be wound after having passed through the notch (15) cut out in the flange (4) of the frame (2) interposed between the mobile sheave (9) and (or) the fixed sheave(s) (14).

2. Device as in claim 1, wherein said fixed sheave (14) includes a hub (20) and an inside flank in the form of a frustum (16), the large side of which (17) facing toward the external periphery (18) and the small side (19) being integral with the hub (20).

3. Device as in claim 1, characterized by having an elastomer hood (21) mounted on the shaft (8) and applied against the fixed sheave (14).

4. Device as in claim 3, wherein said hood (21) circular in form, includes a rim (22) facing toward the flange (4) of the frame (2) interposed between the mobile sheave (9) and the fixed one (14), on which the notch (15) has been cut out, the said rim (22) keeping the rope (13) in place on the fixed sheave (14).

## Patentansprüche

1. Hebevorrichtung, insbesondere Seilrollenzug, bestehend aus einer Gabel (2), die an ihrem oberen Ende mit einem Hakenelement (7) versehen ist und aus zwei parallelen Flügeln gebildet wird, von denen einer (4) eine Einkerbung (15) aufweist, aus einer Achse (8), und aus einer Seilzugrolle (9), die auf dieser Achse (8) beweglich ist und zwischen den zwei Flügeln (3, 4) der Gabel (2) angeordnet ist, dadurch gekennzeichnet dass sie mindestens eine feste Seilzugrolle (14) umfasst, die auf ein Ende der Achse (8) aufgesteckt ist, die über den Flügel (4) der Gabel (2) übersteht, in dem die Einkerbung (15) verwirklicht ist, wobei auf dieser Seilzugrolle (14) einer der Seilstränge (23) des Seils (13), das um die bewegliche Seilzugrolle (9) gelegt ist, aufgewickelt werden kann, nachdem es durch die Einkerbung (15) in dem Flügel (4) der Gabel (2) geführt wurde, der zwischen der beweglichen Seilzugrolle (9) und der (oder den) festen Seilzugrolle(n) (14) angeordnet ist.

2. Vorrichtung gemäss Anspruch 1, dadurch gekennzeichnet, das die feste Seilzugrolle (14) eine Nabe (20) und eine innere Flanke (16) in Form eines Kegelstumpfes umfasst, wobei die grosse Basisfläche (17) nach dem äusseren Umfang (18) gerichtet, und die kleine Basisfläche (19) mit der Nabe (20) fest verbunden ist.

3. Vorrichtung gemäss Anspruch 1, dadurch gekennzeichnet, dass sie eine Kappe aus Elastomer (21) umfasst, die auf die Achse (8) aufgesteckt ist und an der festen Seilzugrolle (14) anliegt.

4. Vorrichtung gemäss Anspruch 3, dadurch gekennzeichnet, dass die kreisförmige Kappe (21) einen umgebogenen Rand (22) umfasst, der zu dem Flügel (4) der Gabel (2) hin gerichtet ist, der zwischen der beweglichen Seilzugrolle (9) und der festen Seilzugrolle (14) liegt und mit der Einkerbung (15) versehen ist, wobei dieser umgebogene Rand (22) gewhrleistet, dass das Seil (13) auf der festen Seilzugrolle (14) festgehalten wird.
